# EUROPÄISCHE PATENTSCHRIFT

(11) **EP 0 584 123 B1**
(45) Veröffentlichungstag und Bekanntmachung des Hinweises auf die Patenterteilung: **15.02.1995**
(21) Anmeldenummer: 92909483.7
(22) Anmeldetag: 02.05.1992
(51) Int. Cl.: B65B 43/22, B65H 1/22

(54) **VORRICHTUNG ZUM VEREINZELTEN ZUFÜHREN VON FOLIENBEUTELN ZU EINER ABFÜLLMASCHINE**
DEVICE FOR FEEDING PLASTIC BAGS SINGLY TO A BAG-FILLING MACHINE
DISPOSITIF D'AMENEE INDIVIDUELLE DE SACHETS EN PLASTIQUE A UNE MACHINE DE REMPLISSAGE

(30) Priorität: 23.05.1991 DE 4116784
(43) Veröffentlichungstag der Anmeldung: 02.03.1994
(73) Patentinhaber: HENSEN GmbH, 27283 Verden (DE)
(72) Erfinder: TAUBER, Udo, D-27283 Verden (DE)
(74) Vertreter: Tönnies, Jan G., Dipl.-Ing.
(86) Internationale Anmeldenummer: DE9200368
(87) Internationale Veröffentlichungsnummer: WO9220581

(56) Entgegenhaltungen:
- DE-A- 3 044 557
- DE-A- 3 835 915
- GB-A- 428 255
- GB-A- 1 248 511

## Beschreibung

Die Erfindung betrifft eine Vorrichtung gemäß dem Oberbegriff des Patentanspruchs 1 zum vereinzelten Zuführen von Folienbeuteln zu einer Abfüllmaschine.

Aus der DE-A-29 11 877 ist eine Vorrichtung bekannt, die zum vereinzelten Zuführen von Ventilsäcken zu einer Abfüllmaschine dient und bei der die zuzuführenden Ventilsäcke aufgefächert auf einem Riemenförderer aufliegen und von einem Klemmrad vereinzelt werden.

Aus der GB-A-492 920 ist weiter eine Vorrichtung zum Zuführen von Blättern bekannt, bei der Zuschnitte auf einem Riemenförderer transportiert und von einem angetriebenen Rad vereinzelt werden.

Der Erfindung liegt die Aufgabe zugrunde, eine verbesserte Vorrichtung zum vereinzelten Zuführen von Folienbeuteln zu einer Abfüllmaschine zu schaffen.

Erfindungsgemäß wird diese Aufgabe durch die im Anspruch 1 angegebenen Merkmale gelöst. Die Unteransprüche geben vorteilhafte Ausgestaltungen der Erfindung an.

Die Erfindung wird im folgenden anhand einer Zeichnung erläutert. Dabei zeigt die einzige Figur ein Ausführungsbeispiel der Erfindung in einer schematischen Darstellung.

Die Vorrichtung besteht aus einem Riemenförderer 12, auf den die der - nicht dargestellten - Abfüllmaschine vereinzelt zuzuführenden Folienbeutel 10 als schrägliegend aufgefächerter Stapel aufgebracht sind. Der Riemenförderer 12 ist mit einem Antrieb 14 versehen, der den oberen Trum des Riemenförderers 12 in Richtung auf einen Abgabeabschnitt Anschlag 16 bewegt.

Ein Vereinzelungsrad 18 ist an einem Schwenkhebel 20 beweglich gelagert und wird von einem Antrieb 22 über eine Antriebskette in der Zeichnung im Uhrzeigersinn angetrieben, wobei Schwenkhebel 20 und Antrieb 24 auf einer in der Förderrichtung verschiebbaren Brücke 32 gelagert sind. Da das Vereinzelungsrad 18 auf dem jeweils obersten der Folienbeutel 10 aufliegt, schiebt er den jeweils zu oberst liegenden Folienbeutel 10 in Richtung auf den Anschlag 16 der Abgabeabschnitts.

Ein erster Sensor 24 erfaßt die Stellung des Schwenkhebels 20 und damit die Höhe des Vereinzelungsrads 18 über dem Riemenförderer 12. Der Sensor 24 steuert dabei den Antrieb 14 des Riemenförderers 12 derart, daß die Anzahl der unter dem Vereinzelungsrad 18 liegenden Folienbeutel 10 im wesentlichen gleich bleibt: Ist die Anzahl der Folienbeutel 10 unter dem Vereinzelungsrad 18 zu gering, wird der Riemenförderer 12 angetrieben und führt weitere Beutel zu, ist die Anzahl der Folienbeutel 10 unterhalb des Vereinzelungsrads 18 ausreichend, wird der Riemenförderer 12 gestoppt.

Der Sensor 24 kann eine Fotozelle sein, es kommt jedoch auch die Vorsehung eines Potentiometers in Betracht, das im Schwenkpunkt des Schwenkhebels 20 angeordnet ist. Bei einer derartigen Vorrichtung kann auch eine kontinuierliche Regelung erfolgen.

Ein der Zeichnung auch als Fotozelle ausgebildeter zweiter Sensor 28 ist im Bereich des Anschlags 16 des Abgabeabschnitts angeordnet und erkennt, wenn das Vereinzelungsrad 18 einen Folienbeutel bis zu dem Anschlag 16 des Abgabeabschnitts 16 zugeführt hat. Dieser zweite Sensor 28 wirkt auf das Vereinzelungsrad 18 und stellt so sicher, daß die Beutel bis an den Anschlag 16 eingeschoben werden.

Eine mit einem Saugnapf 30 versehene Lineareinheit 26 nimmt den vereinzelten Folienbeutel 10 aus dem Abgabeabschnitt und führt diesen sodann der Abfüllmaschine zu, wo diese mit - nicht dargestellten - Einrichtungen ergriffen und der Füllstation zugeführt wird.

## Patentansprüche

1. Vorrichtung zum vereinzelten Zuführen von Folienbeuteln zu einer Abfüllmaschine mit
- einem die Folienbeutel (10) als schräg liegend aufgefächerten Stapel aufnehmenden Riemenförderer (12),
- einem auf den Riemenförderer (12) wirkenden Antrieb (14),
- einem benachbart dem mit einem Anschlag (16) versehenen Abgabeabschnitt des Riemenförderers (12) angeordneten, auf dem jeweils obersten der von dem Riemenförderer (12) herangeführten Folienbeutel (10) aufliegenden, höhenbeweglich gelagerten Vereinzelungsrad (18) und
- einer Einrichtung (26) zum Zuführen des auf dem Riemenförderer jeweils ersten Folienbeutels (10) zu der Abfüllmaschine,
dadurch gekennzeichnet, daß
- das Vereinzelungsrad (18) mit einem Antrieb (22) versehen ist,
- ein die Höhe des Vereinzelungsrades (18) erfassender erster Sensor (24) vorgesehen ist,
- ein am Anschlag (16) des Abgabeabschnitts des Riemenförderers (12) angeordneter, das Vorhandensein eines Folienbeutels erfassender, zweiter Sensor (28) vorgesehen ist,
- der erste Sensor (24) den Antrieb des Riemenförderers (12) steuert und
- der zweite Sensor (28) den Antrieb (22) des Vereinzelungsrads (18) steuert.

2. Vorrichtung nach Anspruch 1, dadurch gekennzeichnet, daß das Vereinzelungrad (18) von einem Schwenkhebel (20) gelagert wird, wobei der erste Sensor (24) die Stellung dieses Schwenkhebels (20) erfaßt.

3. Vorrichtung nach Anspruch 1 oder 2, dadurch gekennzeichnet, daß der erste Sensor (24) eine Fotozelle ist.

4. Vorrichtung nach einem der vorangehenden Ansprüche, dadurch gekennzeichnet, daß der zweite Sensor (28) eine Fotozelle ist.

5. Vorrichtung nach einem der vorangehenden Ansprüche, dadurch gekennzeichnet, daß die Einrichtung (26) zum Zuführen des vereinzelten Folienbeutels (10) als mit einem Saugnapf (30) versehene Lineareinheit ausgebildet ist.

## Claims

1. Apparatus for the individual supply of film bags to a filling machine having a belt conveyor (12) receiving the film bags (10) as an inclined, fanned-out stack, a drive (14) acting on the belt conveyor (12), a vertically movably mounted individualizing wheel (18) positioned adjacent to the delivery section of the belt conveyor (12) provided with a stop (16) and resting on the uppermost of the film bags (10) supplied by the belt conveyor (12), a device (26) for supplying the in each case first film bag (10) on the belt conveyor to the filling machine, characterized in that the individualizing wheel (8) is provided with a drive (22), a first sensor (24) determining the height of the individualizing wheel (18) is provided, a second sensor (28) determining the presence of a film bag and arranged on the stop (16) of the delivery section of the belt conveyor (12) is provided, the first sensor (24) controls the drive of the belt conveyor (12) and the second sensor (28) controls the drive (22) of the individualizing wheel (18).

2. Apparatus according to claim 1, characterized in that the individualizing wheel (18) is supported by a rocking lever (20), the first sensor (24) detecting the position of said rocking lever (20).

3. Apparatus according to claim 1 or 2, characterized in that the first sensor (24) is a photocell.

4. Apparatus according to any one of the preceding claims, characterized in that the second sensor (28) is a photocell.

5. Apparatus according to any one of the preceding claims, characterized in that the device (26) for supplying the individualized film bag (10) is constructed as a linear unit provided with a suction cup (30).

## Revendications

1. Dispositif d'amenée individuelle de sachets en plastique à une machine de remplissage avec:
- une courroie de transport (12) qui achemine les sachets en plastique (10) disposés telle une pile en éventail,
- une commande (14) agissant sur la courroie de transport (12),
- une roue isolatrice (18) réglable en hauteur et qui est posée sur le sachet en plastique (10) supérieur présent qui est acheminé par la courroie de transport (12). Cette roue est positionée à côté du segment de distribution de la courroie de transport (12) qui est munie d'un butoir(16) et
- une installation (26) pour l'acheminement du premier sachet en plastique (10) de la courroie de transport à la machine de remplissage,
caractérisé par:
- une roue isolatrice (18) munie d'une commande (22),
- un premier détecteur (24) est prévu, qui enregistre la hauteur de la roue isolatrice (18),
- un second détecteur (28) est prévu qui est installé sur le butoir (16) du segment de distribution de la courroie de transport (12) et qui enregistre la présence d'un sachet en plastique,
- le premier détecteur (24) dirige la commande de la courroie de transport (12) et
- le second détecteur (28) dirige la commande (22) de la roue isolatrice (18).

2. Un dispositif, selon les revendications figurant sous le chiffre 1, qui est caractérisé par le fait que la roue isolatrice (18) est posée par un levier pivotant (20) pendant que le premier détecteur (24) enregistre la position de ce levier pivotant (20).

3. Un dispositif, selon les revendications figurant sous chiffres 1 et 2, qui est caractérisé par le fait que le premier détecteur (24) est une cellule photo-électrique.

4. Un dispositif, selon l'une des revendications précédentes, caractérisé par le fait que le second détecteur (28) est une cellule photo-électrique.

5. Un dispostif, selon l'une des revendications précédentes, caractérisé par le fait que l'installation (26) qui achemine les sachets en plastique (10) individuellement a la forme d'une unité linéaire munie d'une ventouse (30).
